# EUROPÄISCHE PATENTSCHRIFT

(11) **EP 2 220 634 B1**
(45) Veröffentlichungstag und Bekanntmachung des Hinweises auf die Patenterteilung: **13.04.2011**
(21) Anmeldenummer: 08858840.5
(22) Anmeldetag: 20.11.2008
(51) Int. Cl.: G08G 1/054, G08G 1/017, H04L 9/32, G06F 21/00

(54) **VERFAHREN UND VORRICHTUNG ZUR ERFASSUNG EINER GESCHWINDIGKEITSÜBERTRETUNG EINES FAHRZEUGS**
METHOD AND DEVICE FOR DETECTING WHETHER A VEHICLE HAS EXCEEDED A SPEED LIMIT
PROCÉDÉ ET DISPOSITIF POUR DÉTECTER UN DÉPASSEMENT DE VITESSE D'UN VÉHICULE

(30) Priorität: 10.12.2007 DE 102007059346
(43) Veröffentlichungstag der Anmeldung: 25.08.2010
(73) Patentinhaber: Siemens Aktiengesellschaft, 80333 München (DE)
(72) Erfinder: BIRCHBAUER, Josef Alois, A-8054 Seiersberg (AT); HATZL, Jürgen, A-7423 Grafenschachen (AT); HENNECKE, Marcus, A-8045 Graz (AT)
(86) Internationale Anmeldenummer: PCT/EP2008/065898
(87) Internationale Veröffentlichungsnummer: WO 2009/074436

(56) Entgegenhaltungen:
- EP-A- 1 276 086
- EP-A- 1 744 292
- WO-A-00/13368
- WO-A-01/35372

## Beschreibung

Die Erfindung betrifft ein Verfahren und eine Vorrichtung zur Erfassung einer Geschwindigkeitsübertretung eines Fahrzeugs, wobei eine Geschwindigkeitsübertretung des Fahrzeugs anhand einer Durchschnittsgeschwindigkeit des Fahrzeugs innerhalb einer Überwachungsstrecke erfasst wird.

Zur Erfassung der Durchschnittsgeschwindigkeit wird bei einem solchen, auch "Section-Control" genannten Verfahren eine Zeitspanne ermittelt, die ein Fahrzeug zum Zurücklegen der Überwachungsstrecke benötigt, wobei es sich bei einer derartigen Überwachungsstrecke in der Regel um einen längeren, beispielsweise mehrere Kilometer langen Streckenabschnitt einer Autobahn oder um einen Tunnelabschnitt handelt. Mittels der ermittelten Zeitspanne wird die Durchschnittsgeschwindigkeit des Fahrzeugs berechnet, woraus sich dann gegebenenfalls eine Überschreitung der vorgegebenen Maximalgeschwindigkeit ergibt.

Eine Geschwindigkeitsübertretung eines Fahrzeugs wird beispielsweise im Rahmen einer Verkehrsüberwachung ermittelt, um die Einhaltung einer vorgegebenen Maximalgeschwindigkeit im Straßenverkehr zu überwachen.

Ein Verfahren der eingangs genannten Art ist beispielsweise aus der WO 01/35372 A1 bekannt. In der WO 01/35372 A1 sind zur Erfassung der Durchschnittsgeschwindigkeit entlang der Überwachungsstrecke zwei voneinander beabstandete Überwachungsstationen vorgesehen. Mittels einer Kamera wird an den Überwachungsstationen ein Einfahren und ein Verlassen der Überwachungsstrecke durch ein Fahrzeug registriert. Dabei wird beim Einfahren des Fahrzeugs in die Überwachungsstrecke, sowie beim Verlassen der Überwachungsstrecke mittels der Kamera ein Bild des Fahrzeugs gewonnen und aus dem Bild ein Kraftfahrzeugkennzeichen des Fahrzeugs ermittelt. Die ermittelten Daten werden zumindest temporär gespeichert.

Ausgehend vom Stand der Technik liegt der Erfindung die Aufgabe zugrunde, ein alternatives Verfahren zur Erfassung einer Geschwindigkeitsübertretung eines Fahrzeugs anzugeben. Eine weitere Aufgabe besteht darin, eine alternative Vorrichtung zur Erfassung einer Geschwindigkeitsübertretung eines Fahrzeugs anzugeben.

Die auf ein Verfahren gerichtete Aufgabe wird erfindungsgemäß durch die Merkmalskombination des Anspruchs 1 gelöst.

Demgemäß wird zu einem ersten Zeitpunkt ein ein in eine Überwachungsstrecke einfahrendes Fahrzeug charakterisierendes Fahrzeugmerkmal erfasst, wobei mittels eines Einweg-Verschlüsselungsverfahrens ein dem Fahrzeugmerkmal zuordenbarer erster Kodierwert ermittelt wird. Zu einem zweiten Zeitpunkt wird das Fahrzeugmerkmal eines die Überwachungsstrecke verlassenden Fahrzeugs erfasst, wobei mittels des Einweg-Verschlüsselungsverfahrens ein dem zum zweiten Zeitpunkt erfassten Fahrzeugmerkmal zuordenbarer zweiter Kodierwert ermittelt wird. Die Zuordnung der Kodierwerte kann insbesondere eindeutig sein. Der erste und der zweite Kodierwert werden miteinander verglichen. Bei einer Übereinstimmung des ersten und des zweiten Kodierwerts wird eine Durchschnittsgeschwindigkeit des Fahrzeugs anhand der zum Zurücklegen der Überwachungsstrecke benötigten Zeitspanne ermittelt. Die Durchschnittsgeschwindigkeit wird mit einer vorgegebenen Maximalgeschwindigkeit verglichen und nur bei einer festgestellten Überschreitung der Maximalgeschwindigkeit durch die Durchschnittsgeschwindigkeit wird das Fahrzeugmerkmal gespeichert.

Die Erfindung geht von der Überlegung aus, dass für die Erfassung einer Geschwindigkeitsübertretung anhand einer Durchschnittsgeschwindigkeit gemäß dem Stand der Technik in der Regel von jedem Fahrzeug, welches eine Überwachungsstrecke befährt, beim Einfahren und beim Verlassen der Überwachungsstrecke ein charakteristisches Fahrzeugmerkmal, wie beispielsweise das Kraftfahrzeugkennzeichen, erfasst und zumindest temporär gespeichert wird. Eine Geschwindigkeitsübertretung kann erst beim Verlassen der Überwachungsstrecke ermittelt werden, so dass das charakteristische Fahrzeugmerkmal, beispielsweise das Kraftfahrzeugkennzeichen, auch dann erhoben und temporär gespeichert wurde, wenn sich keine Geschwindigkeitsüberschreitung ergibt, der Fahrer sich also gesetzeskonform verhalten hat. Daraus können insbesondere datenschutzrechtliche Bedenken erwachsen, zumal ein derartiges charakteristisches Fahrzeugmerkmal eine Individualisierung des betreffenden Fahrzeugs erlaubt, was insbesondere auch die Möglichkeit eines Rückschlusses auf personenbezogene Daten eines Fahrzeughalters eröffnet.

Die Erfindung sieht deswegen vor, ein charakteristisches Fahrzeugmerkmal erst dann zu speichern, wenn eine Geschwindigkeitsübertretung tatsächlich vorliegt.

Die Erfindung ordnet dazu dem bei Einfahrt zu einem ersten Zeitpunkt erfassten Fahrzeugmerkmal zunächst einen ersten Kodierwert zu, derart dass aus dem ersten Kodierwert nicht mehr auf das dem Kodierwert zugrunde liegende Fahrzeugmerkmal geschlossen werden kann. Dazu wird der erste Kodierwert mittels eines Einweg-Verschlüsselungsverfahrens ermittelt. Während es bei einem "normalen" Verschlüsselungsverfahren in der Regel möglich ist, bei Kenntnis des "Schlüssels" aus dem verschlüsselten Wert den entsprechenden unverschlüsselten Wert zu erhalten, existiert vereinfacht gesagt bei dem Einweg-Verschlüsselungsverfahren kein "Schlüssel". Dadurch ist es nahezu unmöglich, von dem ersten Kodierwert wieder zurück auf das dem ersten Kodierwert zugrunde liegende Fahrzeugmerkmal zu schließen. Wenn beispielsweise als Fahrzeugmerkmal das Kraftfahrzeugkennzeichen erfasst wurde, ist es nahezu unmöglich, aus dem entsprechenden ersten Kodierwert wieder auf das Kraftfahrzeugkennzeichen zu schließen. Diese Eigenschaft des Einweg-Verschlüsselungsverfahrens wird gelegentlich auch als "pre-image resistance" bezeichnet.

Der erste Kodierwert ist dem Fahrzeugmerkmal zugeordnet, d.h. jedes Fahrzeug, welches in die Überwachungsstrecke einfährt, erhält einen "eigenen" ersten Kodierwert. Der erste Kodierwert wird zumindest temporär gespeichert. Das dem ersten Kodierwert zugrunde liegende Fahrzeugmerkmal selber wird nicht gespeichert. Eine Identifizierung des einfahrenden Fahrzeugs ist also im Folgenden nicht durch das charakteristische Fahrzeugmerkmal möglich, sondern nur durch den ersten Kodierwert.

Zu einem zweiten Zeitpunkt wird das Fahrzeugmerkmal eines die Überwachungsstrecke verlassenden Fahrzeugs erfasst, wobei dem erfassten Fahrzeugmerkmal mittels des Einweg-Verschlüsselungsverfahrens ein zweiter Kodierwert zugeordnet wird. Da sowohl der erste als auch der zweite Kodierwert dem Fahrzeugmerkmal zugeordnet ist, ist es möglich, durch einen Vergleich der entsprechenden Kodierwerte ein die Überwachungsstrecke befahrendes Fahrzeug zu identifizieren. Eine Übereinstimmung des ersten und des zweiten Kodierwerts bedeutet, dass beispielsweise das Fahrzeug A, welches zum ersten Zeitpunkt in die Überwachungsstrecke eingefahren ist, zum zweiten Zeitpunkt die Überwachungsstrecke wieder verlässt. Da die Länge der Überwachungsstrecke bekannt ist, ergibt sich die Durchschnittsgeschwindigkeit dann anhand der Zeitspanne zwischen dem ersten und dem zweiten Zeitpunkt.

Die ermittelte Durchschnittsgeschwindigkeit wird mit einer vorgegebenen Maximalgeschwindigkeit, beispielsweise einem "Tempolimit", verglichen. Nur wenn bei dem Vergleich eine Überschreitung der Maximalgeschwindigkeit durch die Durchschnittsgeschwindigkeit festgestellt wird, wird das Fahrzeugmerkmal, welches von dem die Überwachungsstrecke verlassenden Fahrzeug erfasst wurde, gespeichert. Das bedeutet also, dass es nur im Falle einer Geschwindigkeitsüberschreitung zu einer Speicherung von Daten kommt, die eine Individualisierung des Fahrzeugs erlauben und damit, beispielsweise im Sinne einer Bußgelderhebung, Rückschlüsse auf den Fahrzeughalter zulassen.

Falls keine Überschreitung der Maximalgeschwindigkeit festgestellt wird, erfolgt keine Speicherung des erfassten Fahrzeugmerkmals. In dem Fall werden also bei dem Verfahren zu keinem Zeitpunkt, also weder beim Einfahren in die Überwachungsstrecke, noch beim Verlassen dieser, Daten gespeichert, die als solche eine Individualisierung des Fahrzeugs erlauben.

Bei einer jeweils eindeutigen Zuordnung der Kodierwerte zu dem das Fahrzeug charakterisierenden Fahrzeugmerkmal ist jedwede Verwechslung bei der Identifizierung eines geschwindigkeitsübertretenden Fahrzeugs ausgeschlossen. Jedoch ist es selbst bei äußerst komplexen Kodierverfahren nicht gänzlich ausgeschlossen, dass es zu einer sogenannten "Kollision" von Kodierwerten kommt. Eine derartige "Kollision" tritt dann auf, wenn zwei unterschiedlichen Fahrzeugmerkmalen der gleiche Kodierwert zugeordnet wird. Dadurch könnte es bei einem Vergleich des ersten und des zweiten Kodierwerts zu einer Verwechslung von Fahrzeugen kommen, wodurch es unter Umständen zu einer unberechtigten Feststellung einer Geschwindigkeitsübertretung eines Fahrzeugs kommen könnte.

Um zu vermeiden, dass es durch eine derartige "Kollision" von Kodierwerten zu einer unberechtigten Belangung eines unbescholtenen Fahrzeughalters kommt, sieht die Erfindung in einer vorteilhaften Ausgestaltung vor, dass eine identifizierende Bildaufnahme des einfahrenden Fahrzeugs getätigt, ein weiteres Fahrzeugmerkmal erfasst, unter Kennung des weiteren Fahrzeugmerkmals ein dynamischer Schlüssel generiert, die Bildaufnahme mittels des generierten dynamischen Schlüssels verschlüsselt, der Schlüssel verworfen, bei Verlassen der Überwachungsstrecke das weitere Fahrzeugmerkmal erfasst, bei einer festgestellten Überschreitung der Maximalgeschwindigkeit der Schlüssel mittels des weiteren bei Verlassen erfassten Fahrzeugmerkmals neu generiert, die verschlüsselte Bildaufnahme mittels des neu generierten Schlüssels zu entschlüsseln versucht, und nur bei einer erfolgreichen Entschlüsselung der Bildaufnahme das Fahrzeugmerkmal gespeichert wird.

Dabei kann die Bildaufnahme insbesondere das charakteristische Fahrzeugmerkmal umfassen. Auch können das charakteristische und das weitere Fahrzeugmerkmal identisch sein.

Beispielsweise wird eine Bildaufnahme des Kraftfahrzeugkennzeichens des einfahrenden Fahrzeugs verschlüsselt. Der Schlüssel für diese Verschlüsselung ist nicht "fest", sondern dynamisch, d.h. der Schlüssel wird für jedes einfahrende Fahrzeug neu generiert. Der dynamische Schlüssel wird dabei insbesondere ausgehend von dem weiteren Fahrzeugmerkmal generiert, welches grundsätzlich ein beliebiges Fahrzeugmerkmal, wie beispielsweise eine Fahrzeugfarbe oder eine Fahrzeugform, sein kann. Vorteilhafterweise wird aber auch für die Generierung des Schlüssels das Kraftfahrzeugkennzeichen herangezogen, da dieses jedes Fahrzeug eindeutig charakterisiert, so dass insbesondere der generierte Schlüssel für jedes Fahrzeug einmalig ist.

Nach dem Verschlüsseln der Bildaufnahme wird der Schlüssel wieder gelöscht, so dass auf diesen durch Unbefugte nicht mehr zurückgegriffen werden kann. Nur unter Kennung des weiteren Fahrzeugmerkmals kann der Schlüssel wieder regeneriert werden und die verschlüsselte Bildaufnahme wieder entschlüsselt werden. Andernfalls schlägt die Entschlüsselung fehl.

Wird nun anhand der Kodierwerte festgestellt, dass beispielsweise das Fahrzeug A, welches die Überwachungsstrecke verlässt, eine Geschwindigkeitsübertretung begangen hat, kann über die erfolgreiche Entschlüsselung eine Verwechslung von Fahrzeugen ausgeschlossen werden. Denn nur bei einer erfolgreichen Entschlüsselung handelt es sich um dasselbe Fahrzeug. Erst dann wird das charakteristische Fahrzeugmerkmal abgespeichert. Unbescholtene Fahrzeughalter gelangen somit nicht aufgrund einer Verwechslung in einen Datenbestand.

Für eine Dokumentation kann in einer weiteren Ausführung der Erfindung zusätzlich die Bildaufnahme abgespeichert werden.

In einer bevorzugten Ausgestaltung der Erfindung wird der erste und der zweite Kodierwert aus dem erfassten Fahrzeugmerkmal mittels eines Hash-Algorithmus' ermittelt. Ein derartiger Hash-Algorithmus dient im Allgemeinen zur Berechnung einer Streuwertfunktion, die auch als Hashfunktion bezeichnet wird. Hier wird insbesondere eine kryptographische Hashfunktion angesprochen, die beispielsweise häufig zur Speicherung von Passwörtern eingesetzt wird. Mittels des Hash-Algorithmus' wird der entsprechende Kodierwert als ein sogenannter Hashwert berechnet. Der Speicherbedarf eines derartigen Hashwertes ist im Allgemeinen sehr gering, so dass der Hash-Algorithmus insbesondere auch die schnelle und effektive Verarbeitung großer Datenmengen ermöglicht.

Das Fahrzeugmerkmal kann beispielsweise ein einzelnes optisches Fahrzeugmerkmal sein, wie beispielsweise ein Kraftfahrzeugkennzeichen, eine Fahrzeugform oder eine Farbgestaltung. Ebenso ist es möglich eine Kombination verschiedener Fahrzeugmerkmale oder ein charakteristisches akustisches Signal des Fahrzeugs zu erfassen.

Vorzugsweise wird als Fahrzeugmerkmal ein Nummernschild des Fahrzeugs erfasst. Durch das Nummernschild ist es auf besonders einfache Weise möglich, das Fahrzeug zu charakterisieren. Das Nummernschild wird dabei beispielsweise mittels einer Kamera erfasst, so dass auf schon vorhandene Überwachungskameras, die z.B. für eine anderweitige Verkehrsüberwachung im Straßenverkehr genutzt werden, zurückgegriffen werden kann.

Vorteilhafterweise wird das Kraftfahrzeugkennzeichen des Nummernschilds mittels einer automatischen Kennzeichenerkennung erfasst. Das Nummernschild umfasst in der Regel eine Vielzahl an Merkmalen, wie beispielsweise eine charakteristische Form oder Farbgebung, eine.Länderkennung und das Kraftfahrzeugkennzeichen. Das Kraftfahrzeugkennzeichen ist aber in der Regel ausreichend, um das Fahrzeug eindeutig zu charakterisieren. Dadurch ist es insbesondere möglich, die zu verarbeitende Datenmenge effektiv zu reduzieren. Bei einer automatischen Kennzeichenerkennung wird beispielsweise mittels einer optischen Schriftzeichenerkennung (OCR), im Speziellen mittels der LPR (License Plate Recognition) oder der ANPR (Automatic Number Plate Recognition), das Kraftfahrzeugkennzeichen aus einem Bild des Fahrzeugs automatisch ermittelt. Die automatische Kennzeichenerkennung wird häufig zur Verkehrsüberwachung eingesetzt, so dass hier auf ein ausgereiftes Verfahren zurückgegriffen werden kann.

Wie schon erläutert, macht die Anwendung des Einweg-Verschlüsselungsverfahrens bei der Erzeugung des ersten und des zweiten Kodierwerts es nahezu unmöglich, die entsprechenden Kodierwerte zu "knacken", um dadurch auf das den Kodierwerten jeweils zugrunde liegende Fahrzeugmerkmal zu schließen. Allenfalls durch einen sogenannten "brute-force" Angriff bestünde die Möglichkeit, den entsprechenden Kodierwert zu knacken. Dabei wird unter einem "brute-force" Angriff ein "Knacken" des Kodierwerts durch das Ausprobieren sämtlicher möglicher Lösungen verstanden. Konkret hieße das, dass bei einem "brute-force" Angriff beispielsweise für jedes Kraftfahrzeugkennzeichen, das in einem amtlichen Kennzeichenregister vorliegt, der entsprechende Kodierwert berechnet würde, um dadurch das einem konkreten Kodierwert zugrunde liegende Kraftfahrzeugkennzeichen zu finden. Ein derartiges Szenario ist natürlich sehr unwahrscheinlich, da beispielsweise ein amtliches Kennzeichenregister in der Regel sicher vor unbefugtem Zugriff ist.

Um insbesondere zu gewährleisten, dass selbst bei einem derartigen "brute-force" Angriff die entsprechenden Kodierwerte nicht "geknackt" werden können, wird in einer besonders vorteilhaften Ausgestaltung der Erfindung ein zusätzliches Fahrzeugmerkmal erfasst. Das bedeutet, dass zum ersten und zum zweiten Zeitpunkt jeweils zumindest zwei Fahrzeugmerkmale erfasst werden. Es wird also eine Kombination an Fahrzeugmerkmalen erfasst, beispielsweise das Kraftfahrzeugkennzeichen und ein zusätzliches Fahrzeugmerkmal. Der erste und der zweite Kodierwert sind dabei jeweils der erfassten Kombination an Fahrzeugmerkmalen zugeordnet. Da eine Kombination an Fahrzeugmerkmalen in der Regel in keiner Datenbank erfasst ist, kann durch die Erfassung des zusätzlichen Fahrzeugmerkmals gewährleistet werden, dass selbst durch einen "brute-force" Angriff nicht von dem entsprechenden Kodierwert beispielsweise auf das Kraftfahrzeugkennzeichen geschlossen werden kann. Prinzipiell ist in dieser Ausgestaltung der Erfindung die Erfassung einer beliebigen Kombination an akustischen und/oder optischen Fahrzeugmerkmalen möglich. Zweckmäßigerweise wird das Kraftfahrzeugkennzeichen und ein zusätzliches Fahrzeugmerkmal erfasst.

Vorteilhafterweise wird als zusätzliches Fahrzeugmerkmal ein optisches Merkmal des Fahrzeugs erfasst, insbesondere die Farbe des Fahrzeugs. Durch die Erfassung der Farbe des Fahrzeugs, insbesondere zusätzlich zum Kraftfahrzeugkennzeichen, ist es auf einfache Weise möglich, die Ermittlung des Kraftfahrzeugkennzeichens aus dem Kodierwert durch einen "brute-force" Angriff zu verhindern, da die Merkmalskombination von Kraftfahrzeugkennzeichen und Fahrzeugfarbe in keiner Datenbank erfasst ist.

Die auf eine Vorrichtung gerichtete Aufgabe wird erfindungsgemäß gelöst durch die Merkmale des auf eine Vorrichtung gerichteten Patentanspruchs.

Demnach umfasst die Vorrichtung zur Erfassung einer Geschwindigkeitsübertretung eines Fahrzeugs eine erste Überwachungsstation und eine zur ersten Überwachungsstation beabstandete zweite Überwachungsstation, sowie eine Kodiervorrichtung, eine Zeitmessvorrichtung und eine Rechenvorrichtung. Die Rechenvorrichtung ist mit der ersten und der zweiten Überwachungsstation, sowie mit der Kodiervorrichtung und der Zeitmessvorrichtung verbunden. Die erste und die zweite Überwachungsstation umfassen jeweils ein Erfassungsmittel, welches dafür eingerichtet ist, ein charakteristisches Fahrzeugmerkmal eines in eine Überwachungsstrecke einfahrenden und eines die Überwachungsstrecke verlassenden Fahrzeugs zu erfassen. Die Zeitmessvorrichtung ist dafür eingerichtet, einen ersten Zeitpunkt eines Einfahrens in die Überwachungstrecke und einen zweiten Zeitpunkt eines Verlassens der Überwachungsstrecke zu erfassen. Die Kodiervorrichtung ist dafür eingerichtet, mittels eines Einweg-Verschlüsselungsverfahrens aus den von der ersten und der zweiten Überwachungsstation erfassten Fahrzeugmerkmalen einen ersten bzw. einen zweiten Kodierwert zu ermitteln und die Rechenvorrichtung ist dafür eingerichtet, eine Durchschnittsgeschwindigkeit des Fahrzeugs innerhalb der Strecke zwischen der ersten und der zweiten Überwachungsstation anhand der Zeitsignale der Zeitmessvorrichtung zu ermitteln, und eine Überschreitung einer vorgegebenen Maximalgeschwindigkeit festzustellen und bei einer festgestellten Überschreitung das Fahrzeugmerkmal zu speichern.

Die für das Verfahren geschilderten Vorteile können dabei sinngemäß auf die Vorrichtung übertragen werden.

Die erste Überwachungsstation und die zweite Überwachungsstation sind voneinander beabstandet, so dass sie mit ihrem Abstand zueinander im Wesentlichen die Länge der Überwachungsstrecke vorgeben. Der Abstand der Überwachungsstationen voneinander kann beispielsweise mehrere hundert Meter oder einige Kilometer betragen.

Die erste und die zweite Überwachungsstation sind jeweils mit einem Erfassungsmittel ausgestattet. Mit dem Erfassungsmittel wird ein charakteristisches Fahrzeugmerkmal eines in die Überwachungsstrecke einfahrenden und eines die Überwachungsstrecke verlassenden Fahrzeugs erfasst.

Das Erfassungsmittel kann dabei zur Erfassung von optischen und/oder akustischen Fahrzeugmerkmalen ausgestaltet sein. Zur Erfassung akustischer Fahrzeugmerkmale umfasst das Erfassungsmittel beispielsweise ein Mikrofon. Zur Erfassung optischer Fahrzeugmerkmale umfasst das Erfassungsmittel zweckmäßigerweise eine Kamera, beispielsweise eine Videokamera oder eine Teleobjektivkamera. Eine derartige Kamera kann dabei derart positioniert sein, dass sie ein Bild des Heckbereichs des Fahrzeugs aufnimmt oder ein Bild eines anderen Bereichs des Fahrzeugs. Dabei wird das optische Fahrzeugmerkmal beispielsweise durch die Bildaufnahme als solche erfasst. Alternativ wird das optische Fahrzeugmerkmal aus der Bildaufnahme beispielsweise durch eine entsprechende Erkennungs-Software extrahiert und erfasst. Für die Erfassung des Kraftfahrzeugkennzeichens aus einer Bildaufnahme des Nummernschildes sind mit der entsprechenden Software häufig nur wenige Millisekunden nötig. Für eine derartige Verarbeitung der Bildaufnahmen umfasst das Erfassungsmittel beispielsweise einen entsprechenden Schaltkreis oder ist über eine Schnittstelle mit der Rechenvorrichtung verbunden.

Um eine Aufnahme ausreichender Qualität durch die Kamera zu ermöglichen, können die Überwachungsstationen zusätzlich Lichtquellen umfassen, die das Fahrzeug beleuchten. Vorteilhaft ist in dem Zusammenhang ein Beleuchten durch eine Infrarot-Lichtquelle, um nächtliche Bildaufnahmen zu ermöglichen.

Anhand der von der ersten und der zweiten Überwachungsstation erfassten Fahrzeugmerkmale wird von der Kodiervorrichtung mittels eines Einweg-Verschlüsselungsverfahrens ein erster bzw. ein zweiter Kodierwert ermittelt. Die Kodiervorrichtung kann dabei als ein entsprechender Schaltkreis oder als eine Software in der Rechenvorrichtung, die beispielsweise als ein Computer gegeben ist, implementiert sein. Alternativ kann die Kodiervorrichtung als ein separater Rechner gegeben sein.

Mittels der Zeitmessvorrichtung wird zum einen der erste Zeitpunkt erfasst, in dem ein Fahrzeug in die Überwachungsstrecke einfährt, also die erste Überwachungsstation passiert. Zum anderen wird der zweite Zeitpunkt erfasst, in dem das Fahrzeug die Überwachungsstrecke verlässt, also die zweite Überwachungsstation passiert

Anhand der Zeitsignale, die die Zeitmessvorrichtung erzeugt, wird von der Rechenvorrichtung bei Fahrzeugidentifizierung anhand der Kodierwerte die Zeitspanne ermittelt, die das erfasste Fahrzeug zum Zurücklegen der Strecke zwischen der ersten und der zweiten Überwachungsstation benötigt. Dazu synchronisiert die Rechenvorrichtung beispielsweise die von der Zeitmessvorrichtung empfangenen Zeitsignale.

Aus der ermittelten Zeitspanne berechnet die Rechenvorrichtung, unter Einbeziehung der Länge der Überwachungsstrecke, eine Durchschnittsgeschwindigkeit des Fahrzeugs innerhalb der Überwachungsstrecke. Die Rechenvorrichtung vergleicht die ermittelte Durchschnittsgeschwindigkeit mit einer vorgegebenen Maximalgeschwindigkeit. Bei einer Überschreitung der vorgegebenen Maximalgeschwindigkeit speichert die Rechenvorrichtung das Fahrzeugmerkmal, also beispielsweise das Kraftfahrzeugkennzeichen, welches das die Überwachungsstrecke verlassende Fahrzeug charakterisiert.

Ein Ausführungsbeispiel der Erfindung wird anhand einer Zeichnung näher erläutert. Dabei zeigt in einer schematischen Darstellung:
- FIG 1: zwei Vorrichtungen zur Erfassung einer Geschwindig- keitsübertretung eines Fahrzeugs.

Die Darstellung in FIG 1 zeigt zwei Vorrichtungen 2, 2' zur Erfassung einer Geschwindigkeitsübertretung, die zur Verkehrsüberwachung an einer 2-spurigen Autobahn 4 vorgesehen sind. Wie aus der Darstellung ersichtlich, ist jeweils eine der Vorrichtungen 2, 2' zur Überwachung einer der beiden Richtungsfahrbahnen 6, 8 vorgesehen.

Jede der Vorrichtungen 2, 2' umfasst zwei Überwachungsstationen 10, 12, die voneinander beabstandet sind, derart dass die Überwachungsstation 10 in Fahrtrichtung 14 gesehen vor der Überwachungsstation 12 liegt. Dadurch wird durch die Überwachungsstationen 10, 12 eine Überwachungsstrecke 13 vorgegeben. Der Abstand zwischen den Überwachungsstationen 10, 12 kann dabei mehrere Kilometer betragen.

Den Überwachungsstationen 10, 12 ist jeweils ein Erfassungsmittel 16 zugeordnet. Zusätzlich ist jeweils eine Zeitmessvorrichtung 18, eine Kodiervorrichtung 20, sowie eine Rechenvorrichtung 22 vorgesehen.

Mit dem Erfassungsmittel 16 wird ein das Fahrzeug 24, 26 charakterisierendes Fahrzeugmerkmal erfasst. In dem dargestellten Ausführungsbeispiel wird eine Kombination an optischen Fahrzeugmerkmalen, nämlich ein Kraftfahrzeugkennzeichen 30 eines Nummernschilds 23 und zusätzlich eine Farbe des entsprechenden Fahrzeugs 24, 26 erfasst. Zur Erfassung der entsprechenden optischen Fahrzeugmerkmale umfasst das Erfassungsmittel 16 eine Kamera 28. Mit der Kamera 28 wird eine Bildaufnahme des Heckbereichs gewonnen, die insbesondere auch das Nummernschild 23 des betreffenden Fahrzeugs 24, 26 abbildet. Aus der Bildaufnahme des Heckbereichs wird dann das Fahrzeugmerkmal, also das Kraftfahrzeugkennzeichen 30 und die Farbe des Fahrzeugs 24, 26, ermittelt. Das Kraftfahrzeugkennzeichen 30 wird hierbei insbesondere mittels einer automatischen Kennzeichenerkennung aus der Bildaufnahme erfasst.

Der von dem Erfassungsmittel 16 erfassten Merkmalskombination aus Kraftfahrzeugkennzeichen 30 und Farbe des Fahrzeugs 24, 26 wird mittels der Kodiervorrichtung 20 ein erster bzw. zweiter Kodierwert zugeordnet. Die Kodiervorrichtung 20 ist hierzu als eine entsprechende Software der Rechenvorrichtung 22 realisiert. Der erste Kodierwert ist der erfassten Merkmalskombination eines in die Überwachungsstrecke 13 einfahrenden Fahrzeugs 24 zugeordnet. Der zweite Kodierwert ist der erfassten Merkmalskombination eines die Überwachungsstrecke 13 verlassenden Fahrzeugs 26 zugeordnet.

Der erste und der zweite Kodierwert sind der erfassten Merkmalskombination jeweils eindeutig zugeordnet. Jedes Fahrzeug 24, 26, welches in die Überwachungsstrecke 13 einfährt bzw. diese verlässt, erhält demnach einen "eigenen" ersten bzw. zweiten Kodierwert. Der erste und der zweite Kodierwert wird jeweils mittels eines Einweg-Verschlüsselungsverfahrens ermittelt. Dadurch ist es nahezu unmöglich, von dem ersten bzw. dem zweiten Kodierwert wieder zurück auf das den genannten Kodierwerten zugrunde liegende Fahrzeugmerkmal zu schließen. D.h. ein "Knacken" der Kodierwerte ist nahezu ausgeschlossen. Ein "Knacken" wäre theoretisch allenfalls durch einen "brute-force" Angriff denkbar. Durch die Erfassung der Merkmalskombination aus Kraftfahrzeugkennzeichen 30 und Fahrzeugfarbe wird das "Knacken" der Kodierwerte durch einen "brute-force" Angriff wirksam verhindert, da eine derartige Merkmalskombination in keiner Datenbank erfasst ist.

Die folgenden Ausführungen dienen der Veranschaulichung der Wirkungsweise der Vorrichtung 2, 2'. Dazu wird exemplarisch eine Fahrt eines Fahrzeugs 24, 26 betrachtet.

Das in die Überwachungsstrecke 13 einfahrende Fahrzeug 24 passiert beim Einfahren zunächst die in Fahrtrichtung 14 vordere Überwachungsstation 10. Die vordere Überwachungsstation 10 erfasst mittels des ihr zugeordneten Erfassungsmittels 16 das Kraftfahrzeugkennzeichen 30 und die Farbe des einfahrenden Fahrzeugs 24.

Der genannten Merkmalskombination aus Kraftfahrzeugkennzeichen 30 und Farbe des einfahrenden Fahrzeugs 24 wird mittels der Kodiervorrichtung 20 ein erster Kodierwert zugeordnet, der dem einfahrenden Fahrzeug 24 eindeutig zugeordnet ist.

Zusätzlich erfasst die Zeitmessvorrichtung 18 beim Einfahren des Fahrzeugs 24 in die Überwachungsstrecke 13 einen ersten Zeitpunkt. Die Zeitmessvorrichtung 18 ist beispielsweise als ein entsprechender elektronischer Schaltkreis der Rechenvorrichtung 20 gegeben.

Beim Verlassen der Überwachungsstrecke 13 passiert das Fahrzeug 26 die in Fahrtrichtung 14 hintere Überwachungsstation 12, wobei die Zeitmessvorrichtung 18 einen zweiten Zeitpunkt erfasst. Das Erfassungsmittel 16, welches der hinteren Überwachungsstation 12 zugeordnet ist, erfasst das Kraftfahrzeugkennzeichen 30 und die Farbe des die Überwachungsstrecke 13 verlassenden Fahrzeugs 26.

Die Kodiervorrichtung 20 ordnet der Merkmalskombination aus Kraftfahrzeugkennzeichen 30 und Farbe des verlassenden Fahrzeugs 26 einen zweiten Kodierwert zu.

Der zweite Kodierwert ist der genannten Merkmalskombination des verlassenden Fahrzeugs 26 eindeutig zugeordnet, d.h. jedes Fahrzeug, das die Überwachungsstrecke 13 verlässt, erhält einen "eigenen" zweiten Kodierwert. Dadurch ist es möglich mittels eines Vergleichs des ersten und des zweiten Kodierwerts festzustellen, ob das die Überwachungsstrecke 13 zum zweiten Zeitpunkt verlassende Fahrzeug 26 dasselbe ist, wie das zum ersten Zeitpunkt in die Überwachungsstrecke 13 eingefahrene Fahrzeug 24. Stimmen der erste und der zweite Kodierwert überein, so handelt es sich um dasselbe Fahrzeug.

Bei einer Übereinstimmung ermittelt die Rechenvorrichtung 22 anhand der Zeitsignale der Zeitmessvorrichtung 18 die Zeitspanne, die das Fahrzeug 24, 26 zum Zurücklegen der Überwachungsstrecke 13 benötigte. Unter Einbeziehung der Länge der Überwachungsstrecke 13 ermittelt die Rechenvorrichtung 22 die Durchschnittsgeschwindigkeit des Fahrzeugs 24, 26 innerhalb der Überwachungsstrecke 13 und vergleicht die ermittelte Durchschnittsgeschwindigkeit mit einer vorgegeben Maximalgeschwindigkeit. Überschreitet die Durchschnittsgeschwindigkeit die vorgegebene Maximalgeschwindigkeit, speichert die Rechenvorrichtung 22 das Kraftfahrzeugkennzeichen 13 des Fahrzeugs 24, 26. Zusätzlich speichert die Rechenvorrichtung 22 hier auch eine Bildaufnahme, die den Heckbereich des entsprechenden Fahrzeugs 24, 26 darstellt.

## Patentansprüche

1. Verfahren zur Erfassung einer Geschwindigkeitsübertretung eines Fahrzeugs (24, 26),
wobei
- zu einem ersten Zeitpunkt ein ein in eine Überwachungsstrecke (13) einfahrendes Fahrzeug (24) charakterisierendes Fahrzeugmerkmal (30) erfasst wird,
- zu einem zweiten Zeitpunkt das Fahrzeugmerkmal (30) eines die Überwachungsstrecke (13) verlassenden Fahrzeugs (26) erfasst wird,
- eine Durchschnittsgeschwindigkeit des Fahrzeugs (24, 26) anhand der zum Zurücklegen der Überwachungsstrecke (13) benötigten Zeitspanne ermittelt wird,
- die Durchschnittsgeschwindigkeit mit einer vorgegebenen Maximalgeschwindigkeit verglichen wird und
- nur bei einer festgestellten Überschreitung der Maximalgeschwindigkeit durch die Durchschnittsgeschwindigkeit das Fahrzeugmerkmal (30) gespeichert wird,
**dadurch gekennzeichnet, dass**
- mittels eines Einweg-Verschlüsselungsverfahrens ein erster und ein zweiter Kodierwert ermittelt werden, die jeweils dem zum ersten bzw. zum zweiten Zeitpunkt erfassten Fahrzeugmerkmal (30) zuordenbar sind,
- der erste und der zweite Kodierwert miteinander verglichen werden,
- und die Ermittlung der Durchschnittsgeschwindigkeit bei einer Übereinstimmung des ersten und des zweiten Kodierwerts erfolgt.

2. Verfahren nach Anspruch 1,
wobei
- eine identifizierende Bildaufnahme des einfahrenden Fahrzeugs (24) getätigt,
- ein weiteres Fahrzeugmerkmal erfasst,
- unter Kennung des weiteren Fahrzeugmerkmals ein dynamischer Schlüssel generiert,
- die Bildaufnahme mittels des generierten dynamischen Schlüssels verschlüsselt,
- der Schlüssel verworfen,
- bei Verlassen der Überwachungsstrecke (13) das weitere Fahrzeugmerkmal erfasst,
- bei einer festgestellten Überschreitung der Maximalgeschwindigkeit der Schlüssel mittels des weiteren bei Verlassen erfassten Fahrzeugmerkmals neu generiert,
- die verschlüsselte Bildaufnahme mittels des neu generierten Schlüssels zu entschlüsseln versucht, und
- nur bei einer erfolgreichen Entschlüsselung der Bildaufnahme das Fahrzeugmerkmal (30) gespeichert wird.

3. Verfahren nach Anspruch 2,
wobei bei einer festgestellten Überschreitung der Maximalgeschwindigkeit und bei einer erfolgreichen Entschlüsselung der verschlüsselten Bildaufnahme das Fahrzeugmerkmal (30) und die Bildaufnahme gespeichert werden.

4. Verfahren nach einem der vorhergehenden Ansprüche,
wobei der erste und der zweite Kodierwert aus dem erfassten Fahrzeugmerkmal (30) mittels eines Hash-Algorithmus ermittelt wird.

5. Verfahren nach einem der vorhergehenden Ansprüche,
wobei als Fahrzeugmerkmal ein Nummernschild (23) des Fahrzeugs (24, 26) erfasst wird.

6. Verfahren nach Anspruch 5,
wobei das Kraftfahrzeugkennzeichen (30) des Nummernschilds (23) mittels einer automatischen Kennzeichenerkennung erfasst wird.

7. Verfahren nach einem der vorhergehenden Ansprüche,
wobei ein zusätzliches Fahrzeugmerkmal erfasst wird.

8. Verfahren nach Anspruch 7,
wobei als zusätzliches Fahrzeugmerkmal ein optisches Merkmal des Fahrzeugs erfasst wird, insbesondere die Farbe des Fahrzeugs (24, 26).

9. Vorrichtung (2, 2') zur Erfassung einer Geschwindigkeitsübertretung eines Fahrzeugs (24, 26),
- mit einer ersten Überwachungsstation (10) und einer zur ersten Überwachungsstation (10) beabstandeten zweiten Überwachungsstation (12), die jeweils ein Erfassungsmittel (16) umfassen, welches dafür eingerichtet ist, ein charakteristisches Fahrzeugmerkmal (30) eines in eine Überwachungsstrecke (13) einfahrenden und eines die Überwachungsstrecke (13) verlassenden Fahrzeugs (24, 26) zu erfassen,
- mit einer Zeitmessvorrichtung (18), die dafür eingerichtet ist, einen ersten Zeitpunkt eines Einfahrens in die Überwachungstrecke (13) und einen zweiten Zeitpunkt eines Verlassens der Überwachungsstrecke (13) zu erfassen,
- und mit einer Rechenvorrichtung (22), die mit der ersten und der zweiten Überwachungsstation (10, 12) sowie mit der Zeitmessvorrichtung (18) verbunden und dafür eingerichtet ist, eine Durchschnittsgeschwindigkeit des Fahrzeugs (24, 26) innerhalb der Strecke zwischen der ersten und der zweiten Überwachungsstation (10, 12) anhand der Zeitsignale der Zeitmessvorrichtung (18) zu ermitteln, und eine Überschreitung einer vorgegebenen Maximalgeschwindigkeit festzustellen und bei einer festgestellten Überschreitung das Fahrzeugmerkmal (30) zu speichern,
**gekennzeichnet durch**
- eine Kodiervorrichtung (20), die dafür eingerichtet ist, mittels eines Einweg-Verschlüsselungsverfahrens aus den von der ersten und der zweiten Überwachungsstation (10, 12) erfassten Fahrzeugmerkmalen (30) einen ersten bzw. einen zweiten Kodierwert zu ermitteln,
- wobei die Rechenvorrichtung (22) mit der Kodiervorrichtung (20) verbunden und dafür eingerichtet ist, den ersten und zweiten Kodierwert miteinander zu vergleichen und die Durchschnittsgeschwindigkeit bei einer Übereinstimmung des ersten und zweiten Kodierwertes zu ermitteln.

10. Vorrichtung (2, 2') nach Anspruch 9,
wobei
- das Erfassungsmittel (16) dafür eingerichtet ist, eine identifizierende Bildaufnahme des einfahrenden Fahrzeugs (24) zu tätigen, und ein weiteres Fahrzeugmerkmal beim Einfahren und beim Verlassen zu erfassen,
- die Kodiervorrichtung (20) dafür eingerichtet ist, unter Kennung des weiteren Fahrzeugmerkmals einen dynamischen Schlüssel zu generieren, die Bildaufnahme mittels des generierten dynamischen Schlüssels zu verschlüsseln, den Schlüssel zu verwerfen, bei einer festgestellten Überschreitung der Maximalgeschwindigkeit den Schlüssel mittels des weiteren bei Verlassen erfassten Fahrzeugmerkmals neu zu generieren, und die verschlüsselte Bildaufnahme mittels des neu generierten Schlüssels zu entschlüsseln, und
- die Rechenvorrichtung (22) eingerichtet ist nur bei einer erfolgreichen Entschlüsselung der Bildaufnahme das Fahrzeugmerkmal(30) zu speichern.

11. Vorrichtung (2, 2') nach Anspruch 10,
wobei die Rechenvorrichtung (22) dafür eingerichtet ist, bei einer festgestellten Überschreitung der Maximalgeschwindigkeit und bei erfolgreicher Entschlüsselung zusätzlich die Bildaufnahme zu speichern.

12. Vorrichtung (2, 2') nach einem der Ansprüche 9 oder 10,
wobei die Kodiervorrichtung (20) dafür eingerichtet ist, den ersten und den zweiten Kodierwert mittels eines Hash-Algorithmus' zu ermitteln.

13. Vorrichtung (2, 2') nach einem der Ansprüche 9 bis 12,
wobei das Erfassungsmittel (16) dafür eingerichtet ist, als Fahrzeugmerkmal ein Nummernschild (23) des Fahrzeugs (24, 26)zu erfassen.

14. Vorrichtung (2, 2') nach Anspruch 13,
wobei das Erfassungsmittel (16) dafür eingerichtet ist, das Kraftfahrzeugkennzeichen (30) des Nummernschilds (23) mittels einer automatischen Kennzeichenerkennung zu erfassen.

15. Vorrichtung (2, 2') nach einem der Ansprüche 9 bis 14,
wobei das Erfassungsmittel (16) dafür eingerichtet ist, ein zusätzliches Fahrzeugmerkmal (30) zu erfassen.

16. Vorrichtung (2, 2') nach Anspruch 15,
wobei das Erfassungsmittel (16) dafür eingerichtet ist, als zusätzliches Fahrzeugmerkmal ein optisches Merkmal des Fahrzeugs (24, 26) zu erfassen, insbesondere die Farbe des Fahrzeugs (24, 26).

## Claims

1. Method for capturing a speed violation by a vehicle (24, 26),
wherein
- a vehicle feature (30) characterizing a vehicle (24) entering a monitoring section (13) is captured at a first time,
- the vehicle feature (30) from a vehicle (26) leaving the monitoring section (13) is captured at a second time,
- an average speed of the vehicle (24, 26) is ascertained using the period of time required to cover the monitoring section (13),
- the average speed is compared with a prescribed maximum speed, and
- the vehicle feature (30) is stored only if the average speed is found to have exceeded the maximum speed,
**characterized in that**
- a one-way encryption method is used to ascertain a first and a second coding value which can each be associated with the vehicle feature (30) captured at the first and the second time, respectively,
- the first and second coding values are compared with one another,
- and the average speed is ascertained if the first and second coding values match.

2. Method according to Claim 1,
wherein
- an identifying photograph of the entering vehicle (24) is taken,
- a further vehicle feature is captured,
- the further vehicle feature is identified to generate a dynamic key,
- the photograph is encrypted using the generated dynamic key,
- the key is discarded,
- the further vehicle feature is captured when the monitoring section (13) is left,
- the key is regenerated using the further vehicle feature captured upon exit if the maximum speed is found to have been exceeded,
- an attempt is made to decrypt the encrypted photograph using the regenerated key, and
- the vehicle feature (30) is stored only if the photograph is decrypted successfully.

3. Method according to Claim 2,
wherein the vehicle feature (30) and the photograph are stored if the maximum speed is found to have been exceeded and if the encrypted photograph is decrypted successfully.

4. Method according to one of the preceding claims,
wherein the first and second coding values are ascertained from the captured vehicle feature (30) using a hash algorithm.

5. Method according to one of the preceding claims,
wherein the vehicle feature captured is a license plate (23) on the vehicle (24, 26).

6. Method according to Claim 5,
wherein the motor vehicle registration (30) on the license plate (23) is captured by means of automatic license plate recognition.

7. Method according to one of the preceding claims,
wherein an additional vehicle feature is captured.

8. Method according to Claim 7,
wherein the additional vehicle feature captured is a visual feature of the vehicle, particularly the color of the vehicle (24, 26).

9. Apparatus (2, 2') for capturing a speed violation by a vehicle (24, 26),
- having a first monitoring station (10) and a second monitoring station (12) which is at a distance from the first monitoring station (10), which each comprise a capturing means (16) which is set up to capture a characteristic vehicle feature (30) of a vehicle (24) entering a monitoring section (13) and of a vehicle (26) leaving the monitoring section (13),
- having a timing apparatus (18) which is set up to capture a first time of entry into the monitoring section (13) and a second time of exit from the monitoring section (13),
- and having a computation apparatus (22) which is connected to the first and second monitoring stations (10, 12) and also to the timing apparatus (18) and which is set up to ascertain an average speed of the vehicle (24, 26) within the section between the first and second monitoring stations (10, 12) using the time signals from the timing apparatus (18), and to establish whether a prescribed maximum speed has been exceeded and to store the vehicle feature (30) if said maximum speed is found to have been exceeded,
**characterized by**
- a coding apparatus (20) which is set up to use a one-way encryption method to ascertain a first and a second coding value from the vehicle features (30) captured by the first and second monitoring stations (10, 12),
- the computation apparatus (22) being connected to the coding apparatus (20) and being set up to compare the first and second coding values with one another and to ascertain the average speed when the first and second coding values match.

10. Apparatus (2, 2') according to claim 9,
wherein
- the capturing means (16) is set up to take an identifying photograph of the entering vehicle (24) and to capture a further vehicle feature upon entry and upon exit,
- the coding apparatus (20) is set up to identify the further vehicle feature to generate a dynamic key, to encrypt the photograph using the generated dynamic key, to discard the key, to regenerate the key using the further vehicle feature captured upon exit if the maximum speed is found to have been exceeded, and to decrypt the encrypted photograph using the regenerated key, and
- the computation apparatus (22) is set up to store the vehicle feature (30) only if the photograph is decrypted successfully.

11. Apparatus (2, 2') according to Claim 10,
wherein the computation apparatus (22) is set up to additionally store the photograph if the maximum speed is found to have been exceeded and if decryption is successful.

12. Apparatus (2, 2') according to one of Claims 9 and 10,
wherein the coding apparatus (20) is set up to ascertain the first and second coding values using a hash algorithm.

13. Apparatus (2, 2') according to one of Claims 9 to 12,
wherein the capturing means (16) is set up to capture a license plate (23) on the vehicle (24, 26) as a vehicle feature.

14. Apparatus (2, 2') according to Claim 13,
wherein the capturing means (16) is set up to capture the motor vehicle registration (30) on the license plate (23) using automatic license plate recognition.

15. Apparatus (2, 2') according to one of Claims 9 to 14,
wherein the capturing means (16) is set up to capture an additional vehicle feature (30).

16. Apparatus (2, 2') according to Claim 15,
wherein the capturing means (16) is set up to capture a visual feature of the vehicle (24, 26), particularly the color of the vehicle (24, 26), as an additional vehicle feature.

## Revendications

1. Procédé pour détecter qu'un véhicule ( 24, 26 ) dépasse une vitesse,
dans lequel
- on détecte à un premier instant une caractéristique ( 30 ) du véhicule caractérisant un véhicule ( 24 ) entrant dans une section ( 13 ) de contrôle,
- on détecte à un deuxième instant la caractéristique ( 30 ) d'un véhicule ( 26 ) quittant la section ( 13 ) de contrôle,
- on détermine une vitesse moyenne du véhicule ( 24, 26 ), au moyen du laps de temps nécessaire pour parcourir la section ( 13 ) de contrôle,
- on compare la vitesse moyenne à une vitesse maximum prescrite et
- on mémorise la caractéristique ( 30 ) du véhicule, seulement si l'on constate que la vitesse moyenne dépasse la vitesse maximum,
**caractérisé en ce que**
- on détermine au moyen d'un procédé de chiffrement, à usage unique, une première et une deuxième valeurs de codage, qui peuvent être associées respectivement à la caractéristique ( 30 ) du véhicule détectée aux premier et au deuxième instants,
- on compare entre elles la première et la deuxième valeurs de codage,
- et on effectue la détermination de la vitesse moyenne, lorsque la première et la deuxième valeurs de codage coïncident.

2. Procédé suivant la revendication 1,
dans lequel
- on actionne une prise de vue d'identification du véhicule ( 24 ) entrant,
- on détecte une autre caractéristique du véhicule,
- on produit une clé dynamique sous l'identification de l'autre caractéristique du véhicule,
- on chiffre la prise de vue au moyen de la clé dynamique produite,
- on rejette la clé,
- lorsque l'on quitte la section ( 13 ) de contrôle, on détecte l'autre caractéristique du véhicule,
- on produit à nouveau la clé, au moyen de l'autre caractéristique du véhicule détectée lorsque l'on quitte la section, lorsque l'on constate que la vitesse maximum est dépassée,
- on essaie de déchiffrer au moyen de la clé, nouvellement produite, la prise de vue chiffrée et
- on ne mémorise la prise de vue de la caractéristique ( 30 ) du véhicule, que si le déchiffrement a été couronné de succès.

3. Procédé suivant la revendication 2,
dans lequel, lorsque l'on constate un dépassement de la vitesse maximum et lorsque le déchiffrement de la prise de vue chiffrée a été couronnée de succès, on mémorise la caractéristique ( 30 ) du véhicule et la prise de vue.

4. Procédé suivant l'une des revendications précédentes, dans lequel on détermine au moyen d'un algorithme de Hash la première et la deuxième valeurs de codage, à partir de la caractéristique ( 30 ) de véhicule qui a été détectée.

5. Procédé suivant l'une des revendications précédentes, dans lequel on détecte, comme caractéristique du véhicule, une plaque minéralogique ( 23 ) du véhicule ( 24, 26 ).

6. Procédé suivant la revendication 5,
dans lequel on détecte la caractéristique ( 30 ) du véhicule à moteur de la plaque minéralogique ( 23 ), au moyen d'une reconnaissance automatique de caractères.

7. Procédé suivant l'une des revendications précédentes, dans lequel on détecte une caractéristique supplémentaire du véhicule.

8. Procédé suivant la revendication 7,
dans lequel on détecte, comme caractéristique supplémentaire du véhicule, une caractéristique visuelle du véhicule, notamment la couleur du véhicule ( 24, 26 ).

9. Dispositif ( 2, 2' ) pour détecter qu'un véhicule ( 24, 26 ) dépasse une vitesse,
- comprenant un premier poste ( 10 ) de contrôle et un deuxième poste ( 12 ) de contrôle à distance du premier poste ( 10 ) de contrôle, qui comprennent respectivement un moyen ( 16 ) de détection conçu pour détecter une caractéristique ( 30 ) caractérisante d'un véhicule ( 24 ) entrant dans une section ( 13 ) de contrôle et d'un véhicule ( 26 ) quittant la section ( 13 ) de contrôle,
- comprenant un dispositif ( 18 ) de mesure du temps, qui est conçu pour détecter un premier instant d'une entrée dans la section ( 13 ) de contrôle et un deuxième instant où l'on quitte la section ( 13 ) de contrôle,
- et comprenant un dispositif ( 22 ) informatique, qui est relié au premier et au deuxième postes ( 10, 12 ) de contrôle, ainsi qu'au dispositif ( 18 ) de mesure du temps, et qui est conçu pour déterminer une vitesse moyenne du véhicule ( 24, 26 ) dans la section, entre le premier et le deuxième postes ( 10, 12 ) de contrôle, au moyen des signaux de temps du dispositif ( 18 ) de mesure du temps, et pour constater qu'une vitesse maximum prescrite a été dépassée et pour mémoriser la caractéristique ( 30 ) du véhicule, si un dépassement a été constaté,
**caractérisé par**
- un dispositif ( 20 ) de codage, qui est conçu pour déterminer une première et une deuxième valeurs de codage, au moyen d'un procédé de chiffrement à usage unique, à partir des caractéristiques ( 30 ) du véhicule, détectées par le premier et par le deuxième poste ( 10, 12 ) de contrôle,
- dans lequel le dispositif ( 22 ) informatique est relié au dispositif ( 20 ) de codage et est conçu pour comparer entre elles la première et la deuxième valeurs de codage et pour déterminer la vitesse moyenne, lorsque la première et la deuxième valeurs de codage coïncident.

10. Dispositif ( 2, 2' ) suivant la revendication 9,
dans lequel
- le moyen ( 16 ) de détection est conçu pour actionner une prise de vue d'identification du véhicule ( 24 ) entrant et pour détecter une autre caractéristique du véhicule lorsqu'il entre dans la section et lorsqu'il la quitte,
- le dispositif ( 20 ) de codage est conçu pour produire une clé dynamique sous la connaissance de l'autre caractéristique du véhicule, pour chiffrer la prise de vue au moyen de la caractéristique dynamique produite, pour rejeter la clé, pour produire à nouveau la clé au moyen de l'autre caractéristique du véhicule détectée lorsqu'il quitte la section, s'il est constaté que la vitesse maximum est dépassée, et pour déchiffrer, au moyen de la clé produite à nouveau, la prise de vue chiffrée, et
- le dispositif ( 22 ) informatique est conçu pour ne mémoriser la prise de vue de la caractéristique ( 30 ) du véhicule, que si le déchiffrement a été couronné de succès.

11. Dispositif ( 2, 2' ) suivant la revendication 10,
dans lequel le dispositif ( 22 ) informatique est conçu pour mémoriser supplémentairement la prise de vue, si l'on constate un dépassement de la vitesse maximum et si le déchiffrement est couronné de succès.

12. Dispositif ( 2, 2' ) suivant l'une des revendications 9 ou 10,
dans lequel le dispositif ( 20 ) de codage est conçu pour déterminer la première et la deuxième valeurs de codage au moyen d'un algorithme de Hash.

13. Dispositif ( 2, 2' ) suivant l'une des revendications 9 à 12,
dans lequel le moyen ( 16 ) de détection est conçu pour détecter, comme caractéristique du véhicule, une plaque minéralogique ( 23 ) du véhicule ( 24, 26 ).

14. Procédé ( 2, 2' ) suivant la revendication 13,
dans lequel le moyen ( 16 ) de détection est conçu pour détecter les caractères ( 30 ) de véhicule de la plaque minéralogique ( 23 ), au moyen d'une reconnaissance automatique de caractères.

15. Dispositif ( 2, 2' ) suivant l'une des revendications 9 à 14,
dans lequel le moyen ( 16 ) de détection est conçu pour détecter une caractéristique ( 30 ) supplémentaire du véhicule.

16. Procédé ( 2, 2' ) suivant la revendication 15,
dans lequel le moyen ( 16 ) de détection est conçu pour détecter, comme caractéristique supplémentaire du véhicule, une caractéristique visuelle du véhicule ( 24, 26 ), notamment la couleur du véhicule ( 24, 26 ).
